# EUROPÄISCHE PATENTSCHRIFT

(11) **EP 0 602 431 B1**
(45) Veröffentlichungstag und Bekanntmachung des Hinweises auf die Patenterteilung: **02.02.2000**
(21) Anmeldenummer: 93119115.9
(22) Anmeldetag: 26.11.1993
(51) Int. Cl.: B41F 9/10

(54) **Rakelanordnung**
Ductor blade arrangement
Dispositif de racle d'essuyage

(30) Priorität: 16.12.1992 DE 4242582
(43) Veröffentlichungstag der Anmeldung: 22.06.1994
(73) Patentinhaber: U.E. SEBALD DRUCK UND VERLAG GmbH, 90403 Nürnberg (DE)
(72) Erfinder: Straubinger, Werner, D-90403 Nürnberg (DE)
(74) Vertreter: Strasser, Wolfgang, Dipl.-Phys

(56) Entgegenhaltungen:
- DE-A- 3 428 073
- DE-C- 228 215
- DE-U- 9 017 689
- FR-A- 1 218 756

## Beschreibung

Die Erfindung betrifft eine Rakelanordnung für eine Rotations-Tiefdruckmaschine der im Oberbegriff des Anspruches 1 wiedergegebenen Art.

Auf die Formzylinder von Rotations-Tiefdruckmaschinen wird die Druckfarbe, die auf das zu bedruckende Material übertragen weden soll, in der Weise aufgebracht, daß der mit hoher Drehzahl rotierende Formzylinder mit einem Bereich seiner Manteloberfläche, dersich über seine gesamte Länge erstreckt, in ein Druckfarben-Bad eintaucht, das in einer Farbwanne enthalten ist, wobei sich die in der Manteloberfläche des Formzylinders ausgebildeten Vertiefungen mit Druckfarbe füllen. Da auf der Manteloberfläche des Formzylinders nach ihrem Austreten aus dem Druckfarben-Bad auch an nicht vertieften Oberflächenbereichen überschüssige Druckfarbe anhaftet, ist es unumgänglich, am Druckzylinder eine sogenannte Rakel anzuordnen, mit deren Hilfe diese überschüssige Druckfarbe abgestreift werden kann, bevor der betreffende Bereich der Formzylinder-Oberfläche in die Druckzone eintritt und dort mit der zu bedruckenden Materialbahn in Berührung kommt.

Herkömmliche Rakel sind üblicherweise in Art eines relativ steifen Metall-Lineals ausgebildet, dessen Länge etwas größer als die axiale Länge des zugehörigen Formzylinders ist. Eine solche Rakel wird starr in einen ebenso langen massiven Rakelbalken eingespannt, mit dessen Hilfe sie so neben dem Formzylinder positioniert wird, daß sie mit Hilfe einer hydraulischen oder pneumatischen Einrichtung längs einer parallel zur Drehachse verlaufenden Mantellinie des Formzylinders an dessen Mantelfläche angedrückt werden kann.

Um zu vermeiden, daß es aufgrund des von der Rakel auf die Manteloberfläche des Formzylinders ausgeübten Druckes zu lokalen Überhitzungen und damit Zerstörungen der Formzylinder-Oberfläche kommt, ist es bekannt, die gesamte Rakelanordnung, d.h. die Rakel zusammen mit ihrem Rakelbalken und der gesamten Anpreßvorrichtung in einer zur Achse des Formzylinders parallelen Richtung periodisch um einige Zentimeter hin- und herzubewegen.

Diese bekannten Rakelanordnungen weisen jedoch eine Reihe von Nachteilen auf. So ist die Haltbarkeit einer derartigen Rakel selbst bei völlig störungsfreiem Betriebsablauf auf etwa 500 000 bis 700 000 Umdrehungen des Druckzylinders begrenzt. Dies bedeutet, daß dann, wenn sehr große Auflagen eines Druckproduktes hergestellt werden müssen, die in die Größenordnung von bis zu zwölf Millionen gehen können, während des Drucks einer solchen Auflage die Rakel aller Druckwerke mehrmals ausgetauscht werden müssen. Dazu ist es erforderlich, die Rotationstiefdruckmaschine so lange stillzusetzen, bis die auszuwechselnden Rakel ausgebaut und durch neue ersetzt worden sind. Die hierdurch bedingten Maschinen-Ausfallzeiten führen zu einer Verzögerung der Fertigstellung der jeweils zu druckenden Auflage und erhöhten Kosten. Darüber hinaus kann eine mit hoher Geschwindigkeit laufende Rotationsdruckmaschine nicht schlagartig angehalten bzw. aus dem Stillstand auf volle Drehzahl gebracht werden. Während des Herunter- und des Hochfahrens der Drehgeschwindigkeit vor und nach einem Rakelwechsel fällt eine große Menge von Makulatur an, da es praktisch nicht möglich ist, in den Zeiten, in denen sich die Rotationsgeschwindigkeit der Tiefdruckmaschine ändert, den Registerstand der verschiedenen Druckwerke mit der erforderlichen Genaugkeit eingeregelt zu halten.

Das eben erläuterte Problem verschärft sich dadurch, daß es jederzeit, d.h. auch schon nach einigen Hundert Umdrehungen zu einer Beschädigung einer Rakel durch ein Farbklümpchen oder dergleichen kommen kann, das zwischen der Manteloberfläche des Formzylinders und der Rakel hindurchgedrückt wird. Eine solche Beschädigung macht sich sofort dadurch bemerkbar, daß auf der zu bedruckenden Materialbahn ein kontinuierlicher, wegen der oben erwähnten Hin- und Herbewegung der Rakel zickzackförmig hin- und herlaufender Farbstreifen sichtbar wird. In einem solchen Fall muß bisher die Rotationstiefdruckmaschine sofort angehalten und die beschädigte Rakel ausgewechselt werden, was ebenfalls die oben beschriebenen Nachteile mit sich bringt.

Zur Vermeidung dieser Nachteile sind sowohl aus der DE-C-228 215 als auch der FR-A-1 218 756 Rakelanordnungen der im Oberbegriff von Anspruch 1 genannten Art bekannt, bei denen statt eines hin- und hergehenden, im Rakelbalken fest eingespannten Rakelmessers ein im Vergleich zur Länge des Formzylinders langes bzw. endloses Rakelband so in einem Längsschlitz des Rakelbalkens gelagert ist, daß es während des Druckbetriebs kontinuierlich in Längsrichtung verschoben werden kann, wobei es mit Hilfe von Spulenanordnungen, die im Bereich der Formzylinder-Enden vorgesehen sind, auf- und abgewickelt bzw. in einer Endlosschleife zum Umlauf gebracht wird.

Allerdings sind die bekannten Rakelanordnungen bei einer modernen Rotations-Tiefdruckmaschine nicht ohne weiteres einsetzbar.

Dies ergibt sich auch aus DE-U-90 17 689, die ebenfalls ein umspulbares Rakelband zeigt, das aber während des regulären Druckbetriebes nicht verschoben sondern so lange eingespannt festgehalten wird, bis der betreffende Bandabschnitt abgenutzt ist oder seine vorgesehene Standzeit überschritten hat. Nur wenn dieser Zustand erreicht ist, wird die Einspannung gelöst und der Andruck an den Formzylinder vermindert, um das Rakelband in Längsrichtung um eine vollständige Formzylinderlänge zu verschieben, damit ein unverbrauchter Abschnitt an den Formzylinder zur Anlage gebracht werden kann. In dieser neuen Position wird das Rakelband wieder fest eingespannt und erneut an den Formzylinder angepreßt. Nachteilig ist dabei, daß in der Zeit, in der das Rakelband für seine Vorwärtsbewegung nicht fest eingespannt und an den Formzylinder angedrückt ist, die Druckmaschine aber weiterläuft, ein erheblicher Makulaturanfall entsteht.

Demgegenüber liegt der Erfindung die Aufgabe zugrunde, eine Rakelanordnung der eingangs genannten Art so weiterzubilden, daß auch bei modernen Rotations-Tiefdruckmaschinen ein Rakelband für den Druck sehr hoher Auflagen eingesetzt werden kann und Maschinenstillstandszeiten weitestgehend vermieden und die aufgrund von Rakelbeschädigungen anfallenden Makulaturmengen erheblich vermindert werden.

Zur Lösung dieser Aufgabe sieht die Erfindung die im Anspruch 1 zusammengefaßten Merkmale vor.

Diesen Maßnahmen liegt die Erkenntnis zugrunde, daß es möglich ist, auch bei modernen, hochtourig laufenden Rotations-Tiefdruckmaschinen ein während des regulären Druckbetriebes kontinuierlich verschiebliches Rakelband zu verwenden, wenn die Flächen des Führungsspaltes im Rakelbalken, an denen das Rakelband anliegt und entlanggleitet, geschliffen sind.

Dies hält nicht nur den Kraftaufwand gering, der für das kontinuierliche Umspulen des Rakelbandes erforderlich ist, sondern stellt ein einwandfreies Anliegen des Rakel am Formzylinder auch bei hohen Druckgeschwindigkeiten in einer Art und Weise sicher, daß die Rauhtiefe der Formzylinder-Oberfläche nicht beeinträchtigt wird.

Dabei ist weiterhin von Bedeutung, daß das erfindungsgemäß geführte Rakelband wesentlich länger ist als der zugehörige Formzylinder. So kann beispielsweise vorgesehen werden, ein Rakelband mit einer Länge von 200 m, das zunächst auf eine der beiden Wickeleinrichtungen aufgewickelt ist, mit einer der bisher üblichen Hin- und Herbewegung entsprechenden Geschwindigkeit langsam und kontinuierlich am Formzylinder entlang zu ziehen, wobei es von der oben genannten Wickelvorrichtung abgewickelt und auf die gegenüberliegende Wickelvorrichtung aufgewickelt wird.

Ist das Rakelband völlig umgespult bevor eine Auflage fertig gedruckt ist, kann seine Bewegungsrichtung umgekehrt und das Rakelband zur ursprünglichen Wickelvorrichtung zurückgespult werden. Bei sehr großen Auflagen kann diese Richtungsumkehr auch mehrmals erfolgen. Wegen der geringen Vorschubgeschwindigkeit des Rakelbandes kann das Band bei jeder dieser Richtungsumkehrungen so schnell angehalten und in der entgegengesetzten Richtung wieder in Bewegung gesetzt werden, daß es zu keiner merklichen Unterbrechung der Relativbewegung zwischen Rakelband und Formzylinder kommt. Daher ist es nicht nötig, für eine solche Bewegungsumkehr des Rakelbandes die Druckgeschwindigkeit zu verringern oder gar die Druckmaschine anzuhalten.

Da jeder Abschnitt des Rakelbandes immer nur für relativ kurze Zeit am Formzylinder anliegt, ist die Abnutzung des Rakelbandes stark vermindert. Es ist daher möglich, auch Druckauflagen bis zu zehn oder zwölf Millionen zu drucken, ohne daß die Rotationstiefdruckmaschine zwischendurch zum Auswechseln einer Rakel angehalten werden muß. Auf diese Weise werden sowohl die Stillstandszeiten als auch der Makulaturanfall erheblich vermindert.

Da auch bei einer erfindungsgemäßen Rakeleinrichtung lokale Beschädigungen des Rakelbandes durch Farbklümpchen oder dergleichen, die zwischen der Formzylinderoberfläche und dem Rakelband durchgedrückt werden, nicht ausgeschlossen werden können, ist weiterhin vorgesehen, daß die Antriebseinrichtung, mit der das Rakelband umgespult wird, von der normalen niedrigen Vorschubgeschwindigkeit auf eine wesentlich erhöhte Vorschubbeschwindigkeit umgeschaltet werden kann, um Schadstellen nach ihrem Entstehen schnell aus dem Berührungsbereich mit der Formzylinderoberfläche herausbewegen zu können. Das Entstehen solcher Schadstellen wird durch das Anbringen entsprechender Sensoreinrichtungen erkannt.

Außerdem sind Speichereinrichtungen vorgesehen, in denen die Positionen von aufgetretenen Schadstellen eines Rakelbandes gespeichert werden. Anhand dieser Daten kann dann beim erneuten Umspulen des Rakelbandes die Antriebsvorrichtung sofort auf eine erhöhte Geschwindigkeit umgeschaltet werden, wenn eine solche Schadstelle in den Berührungsbereich mit der Formzylinderoberfläche eintritt. Auf diese Weise ist es möglich, den durch solche Schadstellen bedingten Makulaturanfall äußerst klein zu halten und das Rakelband auch dann noch weiterzuverwenden, wenn es nicht zu viele derartige Schadstellen aufweist.

Vorzugsweise besteht das Rakelband aus einem dünnen Metallblatt, dessen am Formzylinder anliegende Stirnseite sich automatisch beim ersten Umspulen von einer Wickelvorrichtung auf die andere auf die Form der Zylinder-Mantelfläche einschleift.

Um einerseits eine gute Führung des Rakelbandes zu gewährleisten und andererseits den Kraftaufwand, mit dem das Rakelband umgespult werden muß, möglichst gering zu halten, sind die Flächen des Spaltes im Rakelbalken, an denen das Rakelband anliegt und entlanggleitet, vorzugsweise geschliffen.

Gemäß einer besonders bevorzugten Ausführungsform wird der Rakelbalken so positioniert, daß das Rakelband gegen eine Mantellinie des Formzylinders angedrückt wird, die in Drehrichtung hinter der Farbwanne nicht oberhalb und vorzugsweise unterhalb der Querschnittsmitte des Formzylinders liegt. Auf diese Weise kann die Menge der Druckfarbe, die zwischen der Farbbadoberfläche, der aus der Farbbadoberfläche auftauchenden Formzylinderoberfläche, dem die überschüssige Druckfarbe abstreifenden Rakelband und der die abgestreifte Farbe in das Druckfarbenbad rückführenden Leitfläche zirkuliert, äußerst klein gehalten werden. Wegen der hierdurch erzielten Verminderung von Farbwirbeln und der reduzierten Möglichkeit, daß es zu einer Durchmischung von Farbe und Luft kommt, wird die Menge des im Bereich der Rakeleinrichtung auftretenden Farbstaubes erheblich reduziert und es kommt zu einer wesentlich geringeren Verschmutzung sowohl der gesamten Rakelanordnung als auch ihres ganzen Umgebungsbereiches, insbesondere der Form- und Druckzylinder-Lager.

Die Erfindung wird im folgenden anhand eines Ausführungsbeispiels unter Bezugnahme auf die Zeichnung beschrieben; in dieser zeigen:
- Fig. 1: eine perspektivische schematische Ansicht eines Teils eines Druckwerks einer Rotations-Tiefdruckmaschine, an dem eine erfindungsgemäße Rakelanordnung angebracht ist, und
- Fig. 2: eine Schnittansicht der Anordnung der Fig. 1 längs der Linie II-II.

In den Figuren ist der Formzylinder 1 eines Druckwerks einer Rotations-Tiefdruckmaschine dargestellt, an den eine zu bedruckende Papierbahn 3 mit Hilfe eines Presseurs 4 angedrückt wird. Um die auf die Druckzone vertikal zulaufende Papierbahn 3 in eine horizontale und nach Durchlaufen der Druckzone wieder in eine vertikale Richtung umzulenken, sind zwei Leitspindeln 6, 7 vorgesehen.

Es sei ausdrücklich darauf hingewiesen, daß die erfindungsgemäße Rakelanordnung von dieser speziellen Papierbahnführung unabhängig ist und beispielsweise auch dann angewendet werden kann, wenn die Papierbahn 3 die Druckzonen mehrerer aufeinanderfolgender Druckwerke ohne Richtungsänderung geradlinig horizontal oder vertikal durchläuft.

Wie man insbesondere der Fig. 2 entnimmt, taucht der Formzylinder 1 mit dem unteren Teil seiner Mantelfläche in die in einer Farbwanne 8 befindliche Druckfarbe 10 ein, die mit Hilfe einer Farbwalze 12, deren Mantel beispielsweise aus Plüsch besteht, in die Vertiefungen des Formzylinders hineingedrückt wird.

Die Farbwanne 8 ist mit Hilfe einer schematisch angedeuteten pneumatisch oder hydraulisch betriebenen Hubeinrichtung 14 in vertikaler Richtung verstellbar. Somit kann sie auf einfache Weise abgesenkt werden, wenn der Formzylinder eines Druckwerkes ausgetauscht werden soll, wozu er in der durch den Pfeil F angedeuteten horizontalen Richtung aus dem Druckwerk herausbewegt wird. Überdies kommen in einem Druckwerk Formzylinder mit unterschiedlichen Durchmessern zum Einsatz, so daß es erforderlich ist, die Höhe der Farbwanne 8 in Abhängigkeit vom Durchmesser des jeweils verwendeten Formzylinders 1 so einzustellen, daß dieser mit seiner Mantelfläche in der dargestellten Weise immer in die Druckfarbe 10 eintaucht und an der Mantelfläche der sich mit der Farbwanne 8 mitbewegenden Farbwalze 12 zur Anlage kommt.

Mit Hilfe eines sich in Längsrichtung der Farbwanne erstreckenden Rohres 16 kann ständig Druckfarbe in dem Ausmaß nachgeführt werden, wie sie durch den Druckvorgang verbraucht wird.

Um die überschüssige Farbe abzustreifen, die an den Oberflächenbereichen des Formzylinders 1 anhaftet, welche aufgrund der in Richtung des Pfeiles R erfolgenden Drehung des Formzylinders nach der Berührung mit der Farbwalze 12 die Farbwanne 8 verlassen, ist in Drehrichtung hinter der Farbwanne 8 eine Rakenanordnung 18 vorgesehen, die dazu dient, eine im vorliegenden Fall von einem dünnen Metallband 20 gebildete Rakel längs einer zur Drehachse des Formzylinders 1 parallelen Mantellinie so anzudrücken, daß sich das Rakelband 20 mit seiner dem Formzylinder 1 zugewandten geschliffenen Kante 22 an diesen anschmiegt.

Wie man insbesondere der Fig. 2 entnimmt, ist die erfindungsgemäße Rakelanordnung 18 bezüglich des Formzylinders so positioniert, daß die Berührungslinie der Rakelbandkante 22 mit der Manteloberfläche des Formzylindrs 1 unterhalb des horizontalen Maximaldurchmessers des Formzylinders 1 erfolgt. Auf diese Weise kann die Menge und damit auch der Staudruck der (nicht dargestellten) Farbe vermindert werden, die sich aufgrund der Drehbewegung des Formzylinders 1 und der Abstreifwirkung des Rakelbandes 20 unter der Rakel ansammelt und sie von der Mantelfläche des Formzylinders 1 abzuheben sucht.

Das Rakelband 20 ist in einem Schlitz 24 des Rakelbalkens 25 gehalten, dessen Weite geringfügig größer als die Dicke des Rakelbandes 20 ist. Der Deutlichkeit halber sind in Fig. 2 die Weite des Schlitzes 24 und die Dicke des Rakelbandes 20 bezüglich der übrigen Teile vergrößert dargestellt. Durch den Staudruck der angesammelten Farbe und die Reibung am Formzylinder 1 wird das Rakelband 22 im Schlitz 24 etwas verkippt, so daß es in dem dem Formzylinder 1 zugewandten vorderen Bereich mit seiner Oberseite und in dem vom Formzylinder 1 abgewandten hinteren Bereich mit seiner Unterseite an der jeweiligen Schlitzwand anliegt. Die beiden Schlitzwände sind geschliffen, so daß das Rakelband 20 ohne übermäßig großen Kraftaufwand während des Druckbetriebes gegen die Schlitzwände in Längsrichtung verschoben werden kann. Zur Durchführung dieser Vorschubbewegung sind die in Fig. 1 dargestellten Wickeleinrichtungen 28, 29 vorgesehen, die durch nicht dargestellte Antriebseinrichtungen so in Drehung versetzt werden können, daß die eine von ihnen das Rakelband in dem Maße aufwickelt, in dem es von der anderen Wickelvorrichtung abgewickelt wird. Durch die Doppelpfeile S ist dabei angedeutet, daß die Richtung dieser Wickelbewegung und damit auch die Längsbewegungsrichtung des Rakelbandes 20 umgekehrt werden kann. Um trotz des wechselnden Durchmessers des auf den beiden Wickeleinrichtungen 28, 29 befindlichen Rakelband-Wickels eine exakte Ein- bzw. Ausführung des Rakelbandes in den bzw. aus dem Längsschlitz 24 des Rakelbalkens 25 zu gewährleisten, ist zwischen jeder der beiden Wickeleinrichtungen 28, 29 und dem Rakelbalken 25 jeweils eine aus zwei drehbaren Rollen bestehende Führungsanordnung 30, 31 vorgesehen. Die Rollen dieser Führungsanordnungen können entweder frei mit dem Rakelband 20 mitlaufen oder aber vorzugsweise zum Antrieb des Rakelbandes 20 dienen, wodurch für eine gleichförmige Bewegung des Rakelbandes 20 in Längsrichtung mit einer konstanten Drehgeschwindigkeit gearbeitet werden kann. Die Führungseinrichtung, zu deren Seite hin sich das Rakelband bewegt, kann dabei jeweils etwas schneller angetrieben werden, als die andere Führungseinrichtung, um das Rakelband 20 in einer definierten Längsspannung zu halten. Die Wickeleinrichtungen 28, 29 werden auf diese Weise von der Zugwirkung des Rakelbandes 20 entlastet. Es muß nur die das Rakelband aufwickelnde Wickeleinrichtung mit einer solchen Momentangeschwindigkeit angetrieben werden, daß das Rakelband mit einem nicht zu lockeren Wickel aufgewickelt wird.

Jede der beiden Wickeleinrichtungen 28, 29 ist so dimensioniert, daß sie eine Länge des Rakelbandes 20 aufnehmen kann, die wesentlich größer als die axiale Länge des Formzylinders 1, beispielsweise gleich 200 m ist. Da das Rakelband während des regulären Betriebs mit einer geringen Geschwindigkeit, die in der Größenordnung von einigen Millimetern bis einigen Zentimetern pro Sekunde liegen kann, in Längsrichtung verschoben wird, können Zeiträume in der Größenordnung von drei bis zehn Stunden erreicht werden, bis das Rakelband vollständig von der einen Wickeleinrichtung auf die andere umgespult ist. Für einen längerdauernden Druckbetrieb kann dann die Wickelrichtung ohne merkliche Unterbrechung der Rakelbandbewegung umgekehrt und das Band mit einer in der gleichen Größenordnung liegenden Geschwindigkeit zurückgespult werden. Auf diese Weise ist es auch bei sehr hohen Druckauflagen nicht mehr erforderlich, die Druckmaschine nur deswegen anzuhalten, weil die Rakel ausgewechselt werden muß.

Wird das Rakelband durch ein in der Druckfarbe befindliches Klümpchen oder festes Teilchen beschädigt, so wird die Antriebseinrichtung kurzfristig auf eine höhere Geschwindigkeit geschaltet, um die schadhafte Stelle aus dem Berührungsbereich mit dem Formzylinder schnell herauszubewegen. Ist dies erfolgt, wird das Rakelband wieder mit der bisherigen niedrigen Geschwindigkeit umgespult. Mit Hilfe einer nicht dargestellten Sensoreinrichtung ist es möglich, die Lage beschädigter Rakelbandstellen auf dem Rakelband festzustellen. Diese Positionen können in einem Speicher festgehalten werden, der immer dann, wenn nach erfolgter Richtungsänderung der Rakelbandbewegung eine schadhafte Stelle in den Berührungsbereich mit dem Formzylinder 1 eintritt, dafür sorgt, daß die Umspulgeschwindigkeit stark erhöht wird, um die schadhafte Stelle möglichst schnell am Formzylinder vorbeizuführen und auf diese Weise die Menge der dabei anfallenden Makulatur gering zu halten.

Wie man den Figuren weiterhin entnimmt, ist der Rakelbalken 25 mit Hilfe von zwei jeweils an einem seiner Stirnenden angelenkten Lagerarmen 32, 33 mit einer drehbar gelagerten, sich parallel zur Drehachse des Formzylinders 1 erstreckenden Welle 35 verbunden, an der die vom Rakelbalken 25 abgewandten Enden der Lagerarme 32, 33 drehfest befestigt sind. Dadurch kann der Rakelbalken 25 gemeinsam mit den Wickeleinrichtungen 28, 29 und dem von ihm geführten Rakelband 20 vom Formzylinder 1 weggeschwenkt bzw. so zum Formzylinder 1 hinbewegt werden, daß das Rakelband 20 mit der erforderlichen Anpreßkraft gegen dessen Mantelfläche angedrückt wird. Zur Durchführung dieser Schwenk- und Antriebsbewegungen sind zwei pneumatische oder hydraulische Zylinderanordnungen vorgesehen, deren Kolbenstangen 39, 40 auf der vom Formzylinder 1 abgewandten Seite des Rakelbalkens 25 in Längsrichtung voneinander beabstandet so angelenkt sind, daß die Kraftwirkung der Zylinderanordnungen 37, 38 quer zur Längsrichtung des Rakelbandes 25 gerichtet ist.

## Patentansprüche

1. Rakelanordnung für eine Rotations-Tiefdruckmaschine, die zum Abstreifen der überflüssigen Farbe von einem Formzylinder (1) folgende Bestandteile umfaßt:
- ein Rakelband (20), das so flexibel ist, daß es um quer zu seiner Längsrichtung verlaufende Achsen auf- und abwickelbar ist, und das eine Länge besitzt, die wesentlich größer als die axiale Länge des Formzylinders (1) ist,
- einen sich parallel zur Rotationsachse des Formzylinders (1) erstreckenden Rakelbalken (25), mit dessen Hilfe das Rakelband (20) an die Mantelfläche des Formzylinders (1) angedrückt wird und der einen sich in Längsrichtung des Rakelbalkens (25) erstreckenden Schlitz (24) aufweist, in dem das Rakelband (20) in Längsrichtung gegen den Rakelbalken (25) verschiebbar gelagert und geführt ist,
- zwei Wickeleinrichtungen (28, 29) für das Rakelband (20), die im Bereich der axialen Stirnenden des Formzylinders (1) angeordnet sind, sowie
- eine Antriebseinrichtung, mit deren Hilfe das Rakelband (20) während des Druckbetriebs ständig in Längsrichtung verschoben werden kann, wobei es von der einen Wickeleinrichtung (28, 29) ab- und auf die andere Wickeleinrichtung (29, 28) aufgewickelt wird,
**dadurch gekennzeichnet**,
daß die Antriebseinrichtung von einer dem normalen Betriebszustand entsprechenden niederen Vorschubgeschwindigkeit für das Rakelband (20) auf eine hohe Vorschubgeschwindigkeit umschaltbar ist, um eine schadhafte Stelle des Rakelbandes (20) schnell aus dem Anlagebereich am Formzylinder (1) herauszubewegen, daß die Drehrichtung der Antriebseinrichtung umkehrbar ist, so daß das Rakelband (20) von den beiden Wickeleinrichtungen (28, 29) alternierend ab- und aufgewickelt werden kann, und
daß eine Speichereinrichtung vorgesehen ist, in der die Längspositionen von schadhaften Stellen des Rakelbandes (20) gespeichert werden können und unter deren Steuerung die Antriebseinrichtung jedesmal dann auf eine hohe Vorschubgeschwindigkeit umgeschaltet wird, wenn eine bei einem früheren Durchlauf des Rakelbandes (20) festgestellte schadhafte Stelle bei einem späteren Durchlauf wieder in den Anlagebereich des Rakelbandes (20) am Formzylinder (1) eintritt, und wieder auf die niedrigere Vorschubgeschwindigkeit zurückgeschaltet wird, wenn diese schadhafte Stelle den Anlagebereich verläßt.

2. Rakelanordnung nach Anspruch 1, **dadurch gekennzeichnet**, daß die Flächen des Schlitzes (24) im Rakelbalken (25), an denen das Rakelband (20) anliegt und entlanggleitet, geschliffen sind,

3. Rakelanordnung nach Anspruch 1 oder 2, **dadurch gekennzeichnet**, daß das Rakelband (20) ein Metallband ist.

4. Rakelanordnung nach einem der Ansprüche 1 bis 3, **dadurch gekennzeichnet**, daß der Rakelbalken (25) so positioniert ist, daß das Rakelband (20) gegen eine Mantellinie des Formzylinders (1) angedrückt wird, die in Richtung hinter der Farbwanne (8) nicht oberhalb der Querschnittsmitte des Formzylinders (1) liegt.

5. Rakelanordnung nach Anspruch 4, **dadurch gekennzeichnet**, daß die Mantellinie, längs derer das Rakelband (20) an den Formzylinder (1) angedrückt wird, unterhalb der Querschnittsmitte des Formzylinders (1) liegt.

## Claims

1. A doctor arrangement for a rotary intaglio printing machine wich, for scraping excess ink from a plate cylinder (1), comprises the following components:
- a doctor band (20), being so flexible that it can be wound on and off about axes which extend transversely to its longitudinal direction, and having a length which is substantially greater than the axial length of the plate cylinder (1),
- a doctor bar (25) extending in parallel to the axis of rotation of the plate cylinder (1), the docter band (20) being pressed by means of the doctor bar against the peripheral surface of the plate cylinder (1), said doctor bar having a slot (24) extending in the longitudinal direction of the doctor bar (25), in which slot the doctor band (20) is supported and guided so that it is movable with respect to said doctor bar (25) in longitudinal direction,
- two winding devices (28, 29) for the doctor band (20) which are arranged in the region of each of the axial ends of the plate cylinder (1),
- a drive means for permanently displacing the doctor band (20) in longitudinal direction during the printing operation whereby the doctor band is unwound from the one winding device (28, 29) and wound on to the other winding device (29, 28),
**characterised in**
that the drive means is adapted to be switched over from a low feed speed for the doctor band (20) corresponding to a normal operating condition to a high feed speed, in order to move a defective location of the doctor band (20) quickly out of the region of contact with the plate cylinder,
that the direction of rotation of the drive means is reversable so that the doctor band can be alternately unwound and wound on by the two winding devices (28, 29), and in that a memory means is provided, in which the longitudinal positions of defective locations of the doctor band (20) can be stored, and under the control of which the drive means is switched to said high feed speed whenever a defective location which has been detected in an earlier passage of the doctor band (20) passes into the region of contact of the doctor band (20) against the plate cylinder (1) again in a later passage, and is switched back to the lower feed speed again when that defective location leaves the region of contact.

2. A doctor means according to claim 1, **characterised in that** the surfaces of the slot (24) in the doctor bar (25) against which the doctor band (20) bears and along which it slides are ground.

3. A doctor means according to claim 1 or 2, **characterised in that** the doctor band (20) is a metal band.

4. A doctor means according to any one of claims 1 to 3, **characterised in that** the doctor bar (25) is so positioned that the doctor band (20) is pressed against a geneatrix of the plate cylinder (1) which geneatrix is disposed in the direction of rotation downstream of the ink trough (8) and not above the cross-sectional center of the plate cylinder (1).

5. A doctor means according to claim 4, **characterised in that** the geneatrix along which the doctor band (20) is pressed against the plate cylinder (1) is beneath the cross-sectional center of the plate cylinder (1).

## Revendications

1. Dispositif de racle d'essuyage pour une rotative hélio, qui comprend les éléments constitutifs suivants pour l'essuyage des encres excédentaires à partir d'un cylindre porte-cliché (1) :
- une bande de raclage (20), qui est flexible de telle sorte qu'elle peut être enroulée et déroulée d'un axe s'étendant transversalement à sa direction longitudinale, et qui présente une longueur qui est sensiblement plus bande que la longueur axiale du cylindre porte-cliché (1),
- une barre de raclage (25) s'étendant parallèlement à l'axe de rotation du cylindre porte-cliché (1), barre à l'aide de laquelle la bande de raclage (20) est pressée contre la surface d'enveloppe du cylindre porte-cliché (1) et qui comporte une fente (24) s'étendant dans la direction longitudinale de la barre de raclage (25), dans laquelle la bande de raclage (20) est montée et guidée de manière déplaçable dans la direction longitudinale contre la barre de raclage (25),
- deux dispositifs d'enroulement (28, 29) pour la bande de raclage (20), qui sont disposés dans la zone des extrémités frontales axiales du cylindre porte-cliché (1), et
- un dispositif d'entraînement, à l'aide duquel la bande de raclage (20) peut être déplacée de manière continue dans la direction longitudinale pendant l'action de pression contre le cylindre porte-cliché, la bande de raclage étant ainsi déroulée d'un dispositif d'enroulement (28, 29) et enroulée sur l'autre dispositif d'enroulement (29, 28),
caractérisé en ce que le dispositif d'entraînement peut être commuté à partir d'un état d'entraînement normal correspondant à une vitesse de déplacement faible pour la bande de raclage (20) vers une vitesse de déplacement élevée, afin de retirer rapidement un endroit endommagé de la bande de raclage (20) de la zone d'appui contre le cylindre porte-cliché (1), en ce que le sens de rotation du dispositif d'entraînement peut être inversé de telle sorte que la bande de raclage (20) peut être alternativement déroulée et enroulée des deux dispositifs d'enroulement (28, 29) et
en ce qu'un dispositif de mémoire est prévu dans lequel les positions longitudinales des endroits endommagés de la bande de raclage (20) peuvent être stockés et sous la commande duquel le dispsositif d'entraînement peut alors à chaque fois être commuté vers une vitesse de déplacement élevée, lorsqu'un endroit endommagé détecté par un passage précédent de la bande de raclage (20) repasse lors d'un passage ultérieur à nouveau dans la zone d'appui de la bande de raclage (20) contre le cylindre porte-cliché (1), et est à nouveau commuté sur la vitesse de déplacement inférieure lorsque cet endroit endommagé quitte la zone d'appui.

2. Dispositif de racle d'essuyage selon la revendication 1, caractérisé en ce que les surfaces de la fente (24) dans la barre de raclage (25) contre lesquelles la bande de raclage (20) appuie et glisse sont polies.

3. Dispositif de racle d'essuyage selon les revendications 1 ou 2, caractérisé en ce que la bande de raclage (20) est une bande métallique.

4. Dispositif de racle d'essuyage selon l'une des revendications 1 à 3, caractérisé en ce que la barre de raclage (25) est positionnée de telle sorte que la bande de raclage (20) appuie contre une ligne d'enveloppe du cylindre porte-cliché (1), qui est située derrière le carter d'encre (8) pas au-dessus de la moitié en section transversale du cylindre porte-cliché (1).

5. Dispositif de racle d'essuyage selon la revendication 4, caractérisé en ce que la ligne d'enveloppe le long de laquelle la bande de raclage (20) est appuyée contre le cylindre porte-cliché (1) est située en-dessous de la moitié en section transversale du cylindre porte-cliché (1).
